# EUROPÄISCHE PATENTSCHRIFT

(11) **EP 0 075 551 B1**
(45) Veröffentlichungstag und Bekanntmachung des Hinweises auf die Patenterteilung: **07.08.1985**
(21) Anmeldenummer: 82890132.2
(22) Anmeldetag: 20.09.1982
(51) Int. Cl.: E04C 1/12, E04H 17/14

(54) **Schallschutzwand**
Noise barrier
Mur de protection acoustique

(30) Priorität: 18.09.1981 AT 4035/81
(43) Veröffentlichungstag der Anmeldung: 30.03.1983
(73) Patentinhaber: Schmaranz, Rudolf, A-8990 Bad Aussee (AT); Rieder, Hans, A-5751 Maishofen (AT)
(72) Erfinder: Schmaranz, Rudolf, A-8990 Bad Aussee (AT); Rieder, Hans, A-5751 Maishofen (AT)
(74) Vertreter: Hamburger, Walter A., Dipl.-Ing.

## Beschreibung

Die Erfindung bezieht sich auf eine Schallschutzwand aus Bauelementen mit einem im wesentlichen prismatischen Schenkel, von dem an beiden Enden abgewinkelte Endstücke abstehen, die parallel zueinander verlaufen und mit dem Schenkel eine S-Konfiguration ergeben, wobei die Bauelemente in Draufsicht gesehen gitterförmig angeordnet sind, benachbarte Endstücke aneinandergrenzender Bauelemente einander überlappen und die von den Bauelementen begrenzten Räume über die Höhe der Schallschutzwand durchgehen sowie in Draufsicht offen sind.

Aus der CH-PS 93513 ist ein Hohlmauerwerk der aufgezeigten Art aus Z- bzw. S-förmigen Elementen bekannt, dem der Nachteil anhaftet, daß die Vorderfront glatt ist und daher die Schallreflexion begünstigt. Analoges gilt auch für das aus der DK-PS 23 248 bekannte, aus einseitig abgewinkelten Bauelementen aufgebaute Hohlmauerwerk. Die DE-OS 2 227 381 offenbart dagegen S-förmige Elemente, die ein Vollmauerwerk definieren und in den einzelnen Lagen stumpf aneinander liegen, sodaß - in Vorderansicht gesehen - eine strukturierte, aber lückenlose Front vorliegt, deren Schallschluckeigenschaften aufgrund des relativ hohen Reflexionsanteils ebenfalls gering sind. In allen Fällen erfolgt die Verbindung der einzelnen Bauelemente primär durch Vermörteln oder Verkleben, doch sind auch Verbindungen mittels in Bohrungen eingesetzter Stifte od. dgl. üblich, wobei die Bohrungen mitunter Abschnitte unterschiedlichen Durchmessers aufweisen, um korrespondierend geformten Stiften od. dgl. guten Halt zu verleihen (vgl. DE-AS 2 706 485).

Ein Ziel der Erfindung ist die Verbesserung der Schallschluckeigenschaften von Wänden der eingangs genannten Art. Dieses Ziel wird erfindungsgemäß dadurch erreicht, daß die Bauelemente scherengitterförmig angeordnet sind und die Räume in Draufsicht einen sechseckigen Querschnitt aufweisen sowie in Vorderansicht durchbrochen sind.

Die von den Bauelementen definierten Räume können mit Humus od. dgl., aber auch mit Mineralfaserplatten gefüllt werden, wodurch sich hervorragende Schallschluckeigenschaften ergeben.

Ein weiteres Ziel der Erfindung ist die Verbesserung der Verbindungsmöglichkeiten der die Schallschutzwand aufbauenden, S-förmigen Bauelemente. Dies wird im Einklang mit der Erfindung dadurch bewerkstelligt, daß in beiden Endstücken jedes Bauelementes durch einen Absatz in zwei Abschnitte unterschiedlichen Durchmessers unterteilte, durchgehende Bohrungen ausgebildet sind. Hiedurch wird zum Zusammenbauen der Bauelemente jeweils bloß ein abgesetzter Bolzen benötigt, der mit seinem Abschnitt größeren Durchmessers in den zugehörigen Abschnitt der jeweiligen Bohrung des Bauelementes paßt und mit seinem Abschnitt kleineren Durchmessers aus dem Bauelement herausragt, sodaß das nächste Bauelement mit seinem Bohrungsabschnitt kleineren Durchmessers auf diesen herausragenden Abschnitt aufgesetzt werden kann. Für den vorligenden Verwendungszweck der Bauelemente sollen die Bohrungen der Endstücke parallel zu den Knickkanten zwischen dem Schenkel und jedem Endstück verlaufen. Überdies sollte im Zentrum jedes Schenkels eine weitere derartige Bohrung desselben Richtungssinnes ausgebildet sein, um die Anzahl der Verbindungsstellen zu erhöhen.

Zur Erzielung sehr fester Bauelementverbände empfiehlt es sich, in jedem der beiden Abschnitte jeder Bohrung eine Nut auszubilden, wobei die beiden Nuten einander diametral gegenüberliegen sollten. In diesem Fall können nämlich in die Bohrungen benachbarter Bauelemente eingreifende Bolzen mit Hilfe von Keilen festgeklemmt werden.

Die Erfindung wird im folgenden anhand von in der Zeichnung veranschaulichten Ausführungsbeispielen näher erläutert. Es zeigen
Figur 1 eine Abwandlung eines erfindungsgemäßen Bauelementes, das als Endelement (Fig. 10) geeignet ist, in Draufsicht,
Figur 2 einen Schnitt entlang der Linie il-ii der Fig. 1,
Figur 3 eine Ausführungsform des erfindungsgemäßen Bauelementes in Draufsicht,
Figur 4 einen Schnitt entlang der Linie IV-IV der Fig. 3,
Figur 5 einen Verbindungsbolzen für die Bauelemente,
Figur 6 einen Grund- und einen aufgeschnittenen Aufriß eines bei Errichtung eines Bauelementeverbandes fallweise zu verwendenden Zwischenklotzes,
Figur 7 einen Schnitt durch eine Verbindung von Bauelementen gemäß Fig. 1 bis 4 unter Verwendung von Verbindungsbolzen gemäß Fig. 5 und Zwischenklötzen gemäß Fig. 6,
Figur 8 einen vergrößerten Schnitt durch einen modifizierten Verbindungsbereich zweier Bauelemente,
Figur 9 einen Schnitt entlang der Linie IX-IX der Fig. 8,
Figur 10 eine erfindungsgemäße Schallschutzwand in Draufsicht,
Figur 11 die Anordnung gemäß Fig. 10 in Vorderansicht,
Figur 12 einen vergrößerten Schnitt entlang der Linie XII-XII der Fig. 11, aus dem die Verwendung spiegelsymmetrischer Bauelemente hervorgeht und
Figur 13 eine zu Fig. 12 analoge Darstellung, welche die Verbindung von gleichartigen Bauelementen veranschaulicht.

Das in Fig. 1 und 2 dargestellte Bauelement 1 weist einen im wesentlichen prismatischen Schenkel 2 auf, der einen rechteckigen, quadratisehen oder ähnlichen Querschnitt besitzt. An einem Ende dieses Schenkels 2 befindet sich ein gegenüber diesem abgewinkeltes Endstück 3. Der eingetragene Winkel a kann von 90° bis 180° betragen, wobei die Untergrenze dieses Bereiches eingeschlossen, die Obergrenze dagegen ausgeschlossen ist. Vorzugsweise beträgt a 135°. Wie ersichtlich, weist das Bauelement 1 im Schenkel 2 und Endstück 3 je eine Bohrung 4 auf, die durch einen Absatz in Zwei Abschnitte 5, 6 unterschiedlichen Durchmessers unterteilt ist. Die Bohrungen 4 verlaufen parallel zu den Knickkanten 7 zwischen dem Schenkel 2 und dem Endstück 3.

In den Fig. 3 und 4 ist ein Bauelement gemäß der Erfindung dargestellt : das Bauelement 8 weist zwei parallel zueinander verlaufende Endstücke 3 auf ; in beiden Endstücken 3 und in der Mitte des Schenkels 2 sind 'Bohrungen 4 analog Fig. 1 und 2 vorgesehen.

Für manche Anwendungsfälle kann es wünschenswert sein, nicht nur Bauelemente 1 und 8 gemäß Fig. 1 und 3 zur Verfügung zu haben, sondern auch hiezu spiegelsymmetrisch geformte. Eine Darstellung dieser Varianten erübrigt sich jedoch. Für die Herstellung solcher zueinander spiegelsymmetrischer Bauelemente, die hauptsächlich aus Beton gefertigt werden, sind somit auch zwei zueinander spiegelsymmetrische Formkästen erforderlich. Außer Beton kommen jedoch auch Holz, Kunststoff etc. als Materialien für die erfindungsgemäßen Bauelemente in Frage.

Die Verbindung der Bauelemente 1, 8 erfolgt am zweckmäßigsten durch abgesetzte Verbindungsbolzen 11 gemäß Fig. 5. Die Durchmesser der beiden Abschnitte 12, 13 jedes Verbindungsbolzens 11 sind den Durchmessern der Abschnitte 5, 6 der Bohrungen 4 angepaßt. Wie aus Fig. 7 ersichtlich, wird bei Errichtung eines Bauelementverbandes jeder Verbindungsbolzen 11 zunächst mit seinem Abschnitt 12 in den Abschnitt 5 einer Bohrung 4 gesteckt, sodaß der Abschnitt 13 herausragt. Das nächste Bauelement wird sodann mit dem Abschnitt 6 einer seiner Bohrungen 4 auf diesen Abschnitt 13 gesteckt. Zu beachten ist, daß das Einsetzen der Verbindungsbolzen 11 etwa in lotrechter Richtung bzw. in einer maximal um 45° von der lotrechten abweichenden Richtung erfolgt. Bei der Anordnung gemäß Fig. 7 wird daher die S-Form des Bauelementes 8 in Draufsicht wahrgenommen.

Bei manchen Anordnungsvarianten der erfindungsgemäßen Bauelemente werden Zwischenklötze 14 benötigt, von denen einer in Fig. 7 veranschaulicht und in Fig. 6 in Grund- und Aufriß (im Schnitt) dargestellt ist. In jedem Zwischenklotz 14, dessen Abmessungen auf die Abmessungen der Bauelemente 1, 8 abgestimmt sind, befindet sich eine abgesetzte Bohrung 4.

Zur Erzielung einer besonders festen Verbindung zwischen den einzelnen Bauelementen 1, 8 und Zwischenklötzen 14 kann -wie in Fig. 8 und 9 dargestellt - in jedem der beiden Abschnitte 5, 6 einer Bohrung 4 eine Nut 15 ausgebildet sein. Die beiden Nuten 15 werden dabei zweckmäßigerweise diametral gegenüberliegend angeordnet. Nach dem Einsetzen eines Verbindungsbolzens 11 mit seinem Abschnitt 12 in den Abschnitt 5 einer Bohrung 4 wird der Verbindungsbolzen 11 durch Eintreiben eines Keiles 16 im Abschnitt 5 der betreffenden Bohrung 4 festgeklemmt. Danach wird das nächste Bauelement 1, 8 bzw. ein Zwischenklotz 14 auf den herausragenden Abschnitt 13 des Verbindungsbolzens 11 aufgesetzt und durch Eintreiben eines weiteren Keiles 16 mit diesem verkeilt. Als Material für die Verbindungsbolzen 11 kommt Beton, Stahl, Kunststoff usw. in Frage ; für die Keile 16 nimmt man am besten Stahl oder Kunststoff.

In den Fig. 10 bis 13 ist eine erfindungsgemäße Schallschutzwand veranschaulicht. Es sind 5 Lagen dargestellt, die von unten nach oben mit den Buchstaben a, b, c, d und e bezeichnet sind. Die Position der Bauelemente 1 und 8 in den einzelnen Lagen ist in Fig. 10 durch eingetragene Buchstaben kenntlich gemacht. Die Bauelemente 8 kreuzen einander und sind mit ihren Endstücken 3 durch Verbindungsbolzen 11 miteinander verbunden. Die Bohrungen 4 in den Mitten der Schenkel 2 können frei bleiben. Um ein scherenartig offenes Mauerende zu vermeiden (siehe rechtes Ende der Fig. 10), können am Mauerende der aus S-förmigen Bauelementen 8 zusammengesetzten Mauer L-förmige Bauelemente 1 eingesetzt werden (siehe linkes Mauerende in Fig. 10). Die von den Bauelementen eingeschlossenen Räume 17 können mit einem' Schüttmaterial ausgefüllt werden, um die Schallschluckeigenschaften zu steigern. Bei diesem Schüttmaterial kann es sich in bekannter Weise um Humus, Gartenerde oder um Materialien für eine Hydrokultur handeln, sodaß an freien Oberflächen eine Bepflanzung vorgenommen werden kann. Wie aus Fig. 10 ersichtlich, ist die Mauerflucht im wesentlichen glatt und gerade, weswegen diese Mauer für den Einsatz entlang von Verkehrswegen gut geeignet ist. Dadurch, daß die Verbindung zweier benachbarter Bauelemente durch nur in diese eingreifende Verbindungsbolzen 11 erfolgt, kann eine bereits errichtete Mauer zu einem späteren Zeitpunkt beliebig aufgestockt oder verlängert werden ; ebenso ist eine Erniedrigung und Verkürzung in einfacher Weise durchführbar.

Die Anordnung gemäß Fig. 10 kann entweder mit lauter gleichen Bauelementen 8 bzw. 1 oder aber unter Verwendung von spiegelsymmetrischen Bauelementen errichtet werden. Werden zu den Bauelementen 8 gemäß Fig. 3 spiegelsymmetrische Bauelemente 8' verwendet, so kommen diese in den Lagen a, c und e zum Einsatz. Wie aus Fig. 12 hervorgeht, befinden sich dann die Abschnitte 5 größeren Durchmessers der Bohrungen 4 stets an der Oberseite der Bauelemente, und die Verbindung der Bauelemente kann durch die Verbindungsbolzen 11 gemäß Fig. 5 erfolgen. Bei Verwendung gleicher Bauelemente 8 müssen diese in den Lagen a, c und e gegenüber den Lagen b und d umgedreht werden, sodaß die Abschnitte 5 an der Unterseite liegen (Fig. 13). Die Verbindung der Bauelemente kann dann ebenfalls durch abgesetzte Verbindungsbolzen erfolgen, die allerdings - wie ersichtlich - länger sein müssen als die Verbindungsbolzen 11. In Fig. 13 ist ein die Lagen a, b, c verbindender Verbindungsbolzen dargestellt. Anstelle eines solchen Verbindungsbolzens können auch zwei zylindrische Bolzen 19, 20 Verwendung finden, die jeweils nur zwei aufeinanderfolgende Lagen - in Fig. 13 c, d bzw. d, e-miteinander verbinden.

## Patentansprüche

1. Schallschutzwand aus Bauelementen mit einem im wesentlichen prismatischen-Schenkei, von dem an beiden Enden abgewinkelte Endstücke abstehen, die parallel zueinander verlaufen und mit dem Schenkel eine S-Konfiguration ergeben, wobei die Bauelemente in Draufsicht gesehen gitterförmig angeordnet sind, benachbarte Endstücke aneinandergrenzender Bauelemente einander überlappen und die von den Bauelementen begrenzten Räume über die Höhe der Schallschutzwand durchgehen sowie in Draufsicht offen sind, dadurch gekennzeichnet, daß die Bauelemente (8) scherengitterförmig angeordnet sind und die Räume (17) in Draufsicht einen sechseckigen Querschnitt aufweisen sowie in Vorderansicht durchbrochen sind.

2. Bauelement für eine Schallschutzwand nach Anspruch 1 bestehend aus einem im wesentlichen prismatischen Schenkel, von dem an beiden Enden abgewinkelte Endstücke abstehen, die parallel zueinander verlaufen und mit dem Schenkel eine S-Konfiguration ergeben, dadurch gekennzeichnet, daß in beiden Endstücken (3) jedes Bauelementes (8) durch einen Absatz in zwei Abschnitte (5, 6) unterschiedlichen Durchmessers unterteilte, durchgehende Bohrungen (4) ausgebildet sind.

3. Bauelement nach Anspruch 2, dadurch gekennzeichnet, daß die Bohrungen (4) der Endstücke (3) parallel zu den Knickkanten (7) zwischen dem Schenkel (2) und jedem Endstück (3) verlaufen und daß im Zentrum des Schenkels (2) eine weitere derartige Bohrung (4) desselben Richtungssinnes ausgebildet ist.

4. Bauelement nach Anspruch 2 oder 3, dadurch gekennzeichnet, daß in jedem der beiden Abschnitte (5, 6) jeder Bohrung (4) eine Nut (15) ausgebildet ist, wobei die beiden Nuten (15) einander diametral gegenüberliegen.

## Claims

1. Sound insulation wall comprising constructional elements having one substantially prismatic leg with end pieces forming angles at both ends projecting from said leg, said end pieces extending parallel to each other and showing an S-configuration together with the leg, the top view of the constructional elements showing a latticed arrangement, adjacent end pieces of adjacent constructional elements overlapping each other and the spaces defined by the constructional elements passing through the full height of the sound insulation wall and being open when viewed from the top, characterized in that the constructional elements (8) are arranged like a slidable lattice grate and that the spaces (17) have a hexagonal cross-section when viewed from the top and are perforated when viewed from the front.

2. Constructional element for a sound insulation wall according to claim 1, comprising a substantially prismatic leg with end pieces forming angles at both ends projecting from said leg, said end pieces extending parallel to each other and showing an S-configuration together with the leg, characterized in that in both end pieces (3) of each constructional element (8) continuous holes (4) divided by a step into two sections (5, 6) of differing diameter are provided.

3. Constructional element according to claim 2, characterized in that the holes (4) of the end pieces (3) extend parallel to the buckling edges (7) between the leg (2) and each end piece (3) and that in the center of the leg (2) another such hole (4) in the same direction is provided.

4. Constructional element according to claim 2 or 3, characterized in that in each of the two sections (5, 6) of each hole (4) a groove (15) is provided, the two grooves (15) being diametrically opposed.

## Revendications

1. Paroi d'insonorisation en éléments avec un élément central essentiellement prismatique d'où dépassent aux deux extrémités des pièces terminales coudées disposées parallèlement l'une par rapport à l'autre et qui forment avec l'élément centrai une configuration en S, les éléments vus d'en haut étant disposés en forme de grillage, les pièces terminales voisines des éléments avoisinants chevauchants et les espaces délimités par les éléments traversant toute la hauteur de la paroi d'insonorisation et étant ouvert vus d'en haut, caractérisée en ce que les éléments (8) sont disposés en grillage à ciseau et que les espaces (17) vus d'en haut ont une coupe transversale hexagonale et qu'ils sont ajourés vus d'en face.

2. Elément pour paroi d'insonorisation selon la revendication 1 consistant en un élément central essentiellement prismatique dont dépassent aux deux extrémités des pièces terminales coudées disposées en parallèle l'une par rapport à l'autre et produisent une configuration en S caractérisé en ce que dans les deux pièces terminales (3) de chaque élément (8) des alésages (4) les traversant de part en part et subdivisés par une marche en deux sections (5, 6) de diamètres différents sont pratiqués.

3. Elément pour paroi selon la revendication 1 caractérisé en ce que les alésages (4) des pièces terminales (3) sont disposés parallèlement aux arêtes coudées entre l'élément central (2) et chaque pièce terminale (3) et que le centre de l'élément central (2) comporte un autre alésage (4) semblable dans la même direction.

4. Elément selon les revendications 2 ou 3 caractérisé en ce que dans chacune des deux sections (5, 6) de chaque alésage (4) une rainure (15) est pratiquée, les deux rainures (15) étant disposées de façon diamétralement opposée.
